# EUROPÄISCHE PATENTSCHRIFT

(11) **EP 0 852 539 B1**
(45) Veröffentlichungstag und Bekanntmachung des Hinweises auf die Patenterteilung: **28.07.1999**
(21) Anmeldenummer: 96944566.7
(22) Anmeldetag: 27.09.1996
(51) Int. Cl.: B41J 2/14, B41J 2/16

(54) **TINTENSTRAHLDRUCKKOPF UND VERFAHREN ZUM HERSTELLEN EINES SOLCHEN TINTENSTRAHLDRUCKKOPFES**
INK-JET PRINTING HEAD AND METHOD OF MANUFACTURING IT
TETE D'IMPRESSION A JET D'ENCRE ET PROCEDE DE FABRICATION CORRESPONDANT

(30) Priorität: 29.09.1995 DE 19536429
(43) Veröffentlichungstag der Anmeldung: 15.07.1998
(73) Patentinhaber: SIEMENS AKTIENGESELLSCHAFT, 80333 München (DE)
(72) Erfinder: WERNER, Wolfgang, D-81545 München (DE); ZETTLER, Thomas, D-81737 München (DE)
(86) Internationale Anmeldenummer: DE9601858
(87) Internationale Veröffentlichungsnummer: WO9711849

(56) Entgegenhaltungen:
- EP-A- 0 434 946
- EP-A- 0 539 804
- WO-A-92/09111
- DE-A- 3 917 434
- JP-A- 5 131 624

## Beschreibung

Die Erfindung betrifft einen Tintenstrahldruckkopf mit innerhalb eines Substrates parallel zueinander angeordneten und durch Trennwände getrennten Kanälen, welche mit einer Deckelplatte und an einem ihrer Enden jeweils mit einer Austrittsöffnung versehen sind, sowie mit einem einem jeden Kanal zugeordneten thermischen oder piezoelektrischen Element, welches bei Anregung und bei innerhalb des Kanales befindlicher Tintenflüssigkeit ein Ausstoßen eines Tintentröpfchens aus der Austrittsöffnung bewirkt, sowie ein Verfahren zum Herstellen eines solchen Tintenstrahldruckkopfes.

Tintenstrahldruckköpfe werden heute in großem Umfang in Tintenstrahldruckern eingesetzt. Der Tintenstrahldruckkopf arbeitet meist nach dem bekannten und zum Beispiel in DE 30 12 698 C2 beschriebenen Drop-On-Demand-Verfahren, kurz DoD-Verfahren genannt. Hierbei wird zum Erzeugen eines Punktes auf einem zu bedruckenden Medium, z. B. Papier, aus einem Kanal des Tintenstrahldruckkopfes ein Tintentröpfchen ausgestoßen, sobald ein dem Kanal zugeordnetes thermisches oder piezoelektrisches Element mit einem hierfür geeigneten Stromimpuls aus einer Ansteuerschaltung angesteuert wird. Die Anregung erfolgt z. B. durch einen Stromimpuls von 2µs bis 10µs Dauer, wobei eine thermische Energie von etwa 15 bis 50 µ Joule freigesetzt wird. Diese Aufheizung führt zur lokalen Verdampfung der Tintenflüssigkeit (Blasenbildung), wobei die Flüssigkeitssäule aus der entsprechenden Kanalaustrittsöffnung gedrängt wird, ohne zunächst anzureißen. Nach Beendigung des Stromimpulses kollabiert die Blase über dem thermischen Element. Als Folge wird ein Teil der Flüssigkeitssäule zurückgezogen, wobei sich ein Tintentropfen außerhalb der Kanalaustrittsöffnungen abschnürt und sich entsprechend dem Impulserhaltungssatz weiterbewegt. Dieses Tintentröpfchen erzeugt auf dem Papier einen im Falle von schwarzer Tinte schwarzen Druckpunkt. Die typische Emmisionsfrequenz liegt bei etwa 5 kHz.

Zur Erzeugung eines Zeichens, z. B. eines Buchstabens, müssen die thermischen oder piezoelektrischen Elemente der parallel nebeneinander liegenden Kanäle in geeigneter Weise von der Ansteuerschaltung mit Stromimpulsen so versorgt werden, daß die für diesen Buchstaben notwendigen Punkte auf dem Papier durch das Aufprallen entsprechender Tintentropfchen sichtbar werden.

Aufgrund der sehr kleinen Kanaldurchmesser und engen Rasterabstände zwischen den Kanälen (bzw. Düsen) werden zur Herstellung von Tintenstrahldruckköpfen aus der Halbleitertechnologie bekannte Bearbeitungsverfahren für Feinstrukturen eingesetzt. Beispiele solcher Bearbeitungsverfahren sind in EP 0 359 417 A2, EP 0 434 946 A2 sowie in der Veröffentlichung IEEE Transactions on Electron Devices, Volume 26, 1979, Seite 1918 beschrieben. Im Gegensatz zur Fertigung von integrierten Halbleiterschaltungen, die auf einem einzigen Substrat gebildet werden, sind bei den bekannten Verfahren zur Herstellung von Tintenstrahldruckköpfen stets zwei verschiedene Substrate notwendig. Auf einem Substrat werden Trennwände zwischen Kanälen gebildet und diese mit einer aus einem zweiten Substrat hergestellten Deckelplatte, die separat gefertigt wird, verschlossen.

Bei den bekannten Verfahren können zur thermischen Anregung Heizwiderstände am oder im Kanal angeordnet werden. Die Kanäle werden häufig durch orientierungsabhängiges Ätzen in einem Siliziumsubtrat gebildet. Die Heizwiderstände können durch Bonden an den Kanälen befestigt werden. Als Deckelplatte kann beispielsweise eine Glasplatte verwendet werden, die durch anodisches Bonden auf der Kanalplatte und damit im ersten Substrat aufgebracht wird.

Wie aus EP 0 443 722 A2 bekannt, können die Kanäle des Tintenstrahldruckkopfes auch dadurch gebildet werden, daß auf ein erstes Substrat, das mit Heizwiderständen versehen ist, eine mit Trennwänden versehene Deckelplatte justiert wird. Anstelle der mit Trennwänden versehenen Deckelplatte kann auch eine ebene Deckelplatte auf dem ersten Substrat aufgeklebt werden, wenn in das erste Substrat die erwähnten Kanäle jeweils in Form von Kanalböden und zwei Kanalseitenwandungen bereits eingearbeitet sind. Die aufgeklebte Deckelplatte bildet dann bei diesen Kanälen die Kanaldecke.

Die DE-A- 3 917 434 offenbart einen mehrschichtig aufgebauten Tintendruckkopf mit durch selektives Ätzen erzeugten Tintenkanälen. Der Tintendruckkopf weist zur Aufnahme der Tintenkanäle und/oder der Antriebskammern der Wandlerbereiche eine Substratschicht mit darüber angeordneter Deckschicht auf. In der Deckschicht sind Öffnungen entsprechend dem Verlauf der zu erzeugenden Tintenversorgungskanäle angeordnet. Die Tintenkanäle werden durch selektives Ätzen der Substratschicht durch die Öffnungen erzeugt. Die Öffnungen sind dabei so dimensioniert, daß nach Füllen der Tintenkanäle mit Tinte die Tinte die Öffnungen kapillarisch verschließt. Bei einer Ausführungsform werden nach Ausätzen der Tintenkanäle die Öffnungen der Deckschicht mit einem aufgeklebten Deckel verschlossen.

Problematisch bei diesen bekannten Verfahren zum Herstellen integrierbarer Tintenstrahldruckköpfe ist die zwingende Verwendung von zwei miteinander zu verbindenden Substraten. Dies erfordert eine komplizierte Justage, wobei die feinen Kanäle bei der Verklebung der beiden Substrate vor Verunreinigungen geschützt werden müssen, was zusätzlichen Aufwand bedeutet.

Der Erfindung liegt die Aufgabe zugrunde, einen Tintenstrahldruckkopf und ein Verfahren zum Herstellen eines Tintenstrahldruckkopfes anzugeben, bei dem eine komplizierte Justage und ein Verkleben oder Bonden von zwei separat hergestellten Substraten nicht notwendig ist.

Diese Aufgabe wird für einen Tintenstrahldruckkopf der eingangs genannten Art dadurch gelöst, daß die Deckelplatte aus mindestens zwei Schichten besteht, daß unmittelbar auf dem Kanal eine mit einer Vielzahl von über den Kanal liegenden Öffnungen versehene erste Schicht angeordnet ist, und daß auf der dem Kanal abgewandten Oberfläche der ersten Schicht eine zweite Schicht angeordnet ist, die die Öffnungen abdeckt.

Weiterbildungen des Tintenstrahldruckkopfes sind in den Unteransprüchen 2 bis 14 angegeben.

Ein Verfahren zum Herstellen eines solchen Tintenstrahldruckkopfes weist folgende Verfahrensschritte auf:
- Bereitstellen eines die Höhe der Kanalseitenwände bestimmenden Substrates, welchem thermische oder piezoelektrische Elemente im Bereich der späteren Kanäle zugeordnet sind;
- Abscheidung einer ersten Schicht auf diesem Substrat;
- Strukturierung dieser ersten Schicht mit einer Vielzahl von Öffnungen oberhalb der späteren Kanäle;
- isotrope Ätzung des Substrates durch die Öffnungen in der ersten Schicht solange, bis die Kanäle freigelegt sind;
- Abscheidung einer zweiten Schicht auf die erste Schicht solange bis die Öffnungen verschlossen sind;
- Bildung von Austrittsöffnungen an jeweils einem Ende der Kanäle.

Weiterbildungen dieses Herstellungsverfahrens sind in den Ansprüchen 16 bis 24 angegeben.

Der Tintentrahldruckkopf nach der Erfindung und dessen Herstellverfahren wird nachfolgend im Zusammenhang mit Ausführungsbeispielen näher erläutert. In den Ausführungsbeispielen wird der Tintenstrahldruckkopf und dessen Herstellverfahren anhand eines Druckkopfes mit thermischer Anregung beschrieben. Es ist jedoch genauso gut möglich, einen Druckkopf mit piezoelektrischer Anregung herzustellen. Die Erfindung bezieht sich daher auch auf solche Druckköpfe mit piezoelektrischer Anregung. Es zeigen:
- Figur 1: Eine ausschnittsweise Schnittdarstellung durch einen Tintenstrahlkopf im Bereich des thermische Elementes eines Kanales in Längserstreckung des Kanales,
- Figur 2: eine ausschnittsweise Schnittdarstellung durch den Tintenstrahlkopf von Figur 1 im Bereich des thermischen Elementes, jedoch orthogonal zur Längserstreckung des Kanales,
- Figur 3: eine Draufsicht auf die Oberseite des in den Figuren 1 und 2 dargestellten Tintenstrahldruckkopfes, bei welchem die zweite Schicht der Deckelplatte noch nicht aufgebracht ist,
- Figur 4: eine ähnliche Darstellung wie Figur 1, jedoch mit innerhalb des Kanalraumes angeordneten thermischen Element,
- Figur 5: eine Schnittdarstellung des Tintenstrahldruckkopfes von Figur 4 entlang der dortigen Schnittlinie E-F,
- Figur 6: die ausschnittsweise Darstellung von zwei Kanalenden eines Tintenstrahldruckkopfes mit orthogonal zur Längserstreckung der Kanäle angeordneten Austrittsöffnungen,
- Figur 7: eine ausschnittsweise schematische Darstellung des Tintenstrahldruckkopfes mit integriertem Transistor auf Siliziumsubstrat.

In den nachfolgenden Figuren bezeichnen, sofern nicht anders angegeben, gleiche Bezugszeichen gleiche Teile mit gleicher Bedeutung.

Der Aufbau eines möglichen Ausführungsbeispieles eines Tintenstrahldruckkopfes nach der Erfindung wird aus einer Zusammenschau der Figuren 1, 2 und 3 deutlich. Der Tintenstrahldruckkopf ist in Figur 3 in Draufsicht schematisch ausschnittsweise dargestellt, wobei die im einzelnen noch zu erläuternde zweite Schicht 7 einer Deckelplatte der Deutlichkeit halber abgenommen ist. Der Tintenstrahldruckkopf verfügt über eine Vielzahl von parallel nebeneinander liegenden Kanälen K1, K2, K3, K4, die beispielsweise eine Breite von 50µm aufweisen können. Zwischen den einzelnene Kanälen K1, K2 bzw. K2, K3 oder K3, K4 sind Trennwände 10 mit einer Breite von beispielsweise 30µm angeordnet. Die Kanäle K1, K2, K3 und K4 sind an ihren in Figur 3 oben gezeichneten Enden noch verschlossen. Die Kanäle K1, K2, K3 und K4 können insgesamt beispielsweise eine Länge von 1 cm aufweisen und enden an ihrer Unterseite in einem Reservoir R, das zur Aufnahme von Tintenflüssigkeit vorgesehen ist. Dieses Reservoir R kann mit Stützstellen S versehen sein, welche die Boden- und Deckenwand des Reservoirs R zur Erhöhung der Stabilität miteinander verbinden. Zusätzlich kann in das Reservoir R ein Zuführkanal Z münden, über welchen die Tintenflüssigkeit von einem Vorratsbehälter zugeführt wird.

Jeder der Kanäle K1, K2, K3 und K4 weist einen Bereich mit einem zugeordneten thermischen Element 2 auf, um nach dem an sich bekannten DOD-Verfahren bei Anregung durch einen geeigneten Stromimpuls ein Tintentröpfchen aus dem vorderen Ende des jeweiligen Kanales K1, K2, K3 und K4 auszustoßen. Hierfür ist in einem Herstellschritt der in Figur 3 dargestellte Tintenstrahldruckkopf an der Schnittlinie S1 aufzutrennen. Die kann z. B. bei der Vereinzelung der integriert herstellbaren Tintenstrahlköpfe durch Sägen oder Ansägen, Anätzen oder Brechen entlang der Schnittlinie S1 erfolgen.

Der Tintenstrahldruckkopf ist in den Figuren 1 und 2 entlang der in Figur 3 dargestellten Schnittlinie A-B und C-D im Bereich des thermischen Elementes 2 vergrößert dargestellt.

Das thermische Element 2 ist beispielsweise ein auf einer oberen Hauptfläche eines Substrates 1 angeordneter Balken aus Polysilizium. Der Balken erstreckt sich orthogonal zur Längsrichtung des Kanales K, hat etwa eine Breite von 1,5 bis 2µm und eine Länge, die etwas kürzer als die Breite eines Kanales K ist. Die thermischen Elemente 2 der einzelnen Kanäle K1, K2, K3, K4 sind, wie in Figur 3 dargestellt, vorzugsweise nebeneinander angeordnet, um die aus den jeweiligen Kanälen K1, K2, K3, K4 heraustretenden Tintentröpfchen bei Anregung des jeweiligen thermischen Elementes 2 mit jeweils gleicher Energie und damit mit gleicher Geschwindigkeit aus den Austrittsöffnungen, die in Figur 3 mit den Bezugszeichen 15 bezeichnet sind, heraustreten zu lassen.

Das thermische Element 2 dient als Heizwiderstandszone. Das Substrat 1 kann z. B. eine vollständige integrierte Ansteuerschaltung auf einem Siliziumsubstrat enthalten. Unterhalb des thermischen Elementes 2 ist vorzugsweise eine ausreichend dicke wärmespeichernde Schicht anzuordnen, welche verhindert, daß der Hauptteil der im thermischen Element 2 erzeugten thermischen Energie bei Anlegung eines Stromimpulses im Substrat 1 abfließt und die Flüssigkeit ("Tinte") im Kanal K nicht ereicht wird. Die wärmespeichernde Schicht ist z. B. SiO₂ mit einer Dicke größer gleich etwa 1,0 µm. Bei der Integration mit einer elektronischen Ansteuerschaltung auf einem Siliziumsubstrat kann hierfür z. B. ein Feldoxid, vorzugsweise mit einer Zusatzschicht aus Plasmaoxid oder TEOS, verwendet werden.

Auf dem Substrat 1 ist eine Schutzschicht 3, die z. B. aus 300 nm Plasmaoxid und 600 nm Plasmanitrid bestehen kann, angeordnet. Diese Schutzschicht 3 kann die obere Hauptfläche des Substrates 1 vollständig überdecken und dient zum Schutz des thermischen Elementes 2 vor Erosion durch die implodierenden Blasen in der Tintenflüssigkeit. Des weiteren kann diese Schutzschicht 3 auch zum Schutz einer innerhalb des Substrates 1 integrierten Ansteuerschaltung vor mobilen Ionen, die möglicherweise in der Tintenflüssigkeit enthalten sein können, dienen.

Vorzugsweise ist im Bereich des thermischen Elementes 2 eine weitere Schutzschicht 4 vorgesehen, die vor Erosion schützt. Diese Schutzschicht 4 erstreckt sich, wie aus Figur 2 und 3 ersichtlich, vollständig über die Außenkontur des thermischen Elementes 2 und zusätzlich über die Breite des Kanales K hinaus. Diese weitere Schutzschicht 4 kann z. B. aus gesputterten Tantal (Ta) bestehen, welches durch Fotolithographie und eine CF₄/O₂-Plasmatrockenätzung strukturiert wird.

Über das so an der Hauptfläche vorbereitete Substrat 1 ist ein weiteres Substrat 5 mit einer Dicke von vorzugsweise 5 bis 50µm angeordnet. Dieses Substrat 5 bestimmt die Tiefe der Kanäle K und damit die Höhe der Seitenwände des Kanales K. Das Substrat 5 kann z. B. aus Plasmaoxid (SiO₂), sogenannenten Spin-On-Gläsern (SOG), Polysiloksane oder Polyimid bestehen.

Auf das Substrat 5, welches zunächst unstrukturiert ist, wird eine erste Schicht 6, die mit einer Vielzahl von Öffnungen O versehen ist, durch Abscheidung aufgebracht. Diese Schicht 6 kann z. B. aus Plasmanitrid oder Polysilizium bestehen und eine Dicke von etwa 1 bis 3µm aufweisen. Die Öffnungen O, die durch Fotolithographie und anschließendem Trockenätzen gebildet werden können, sind so in der Schicht 6 angeordnet, daß in einem nachfolgenden isotropen Ätzvorgang die für die Kanäle K1, K2, K3, K4 und das Reservoir R notwendigen Hohlräume im Substrat 5 gebildet werden. Die Öffnungen O weisen beispielsweise einen Durchmesser von 1 µm auf und sind zueinander im Bereich der Kanäle K1, K2, K3 und K4 einreihig untereinander und liegen im Bereich des Reservoirs, bis auf die erwähnten Stützstellen S, in einer Vielzahl nebeneinander und untereinander.

Des weiteren kann in der Schicht 6 ein Fenster für den Zuführungskanal Z aus Fig. 3 herausgeätzt werden.

Die Kanäle K1, K2, K3 und K4 sowie das Reservoir R (vgl. Fig. 3) werden durch eine isotrope Ätzung, die ausreichend selektiv zu den erwähnten Schichten 3, 4 und 6 sein muß, geätzt. Für den Fall, daß das Substrat 5 aus Plasmaoxid oder SOG und die Schicht 6 aus Polysilizium oder Siliziumnitrid besteht, kann die isotrope Ätzung trocken mit einem fluorhaltigen Plasma, in HF-Dampf oder naß mit BHF (buffered HF) erfolgen. Für den Fall, daß das Substrat 5 aus Poliamid oder einem anderen organischen Material besteht, kann die isotropische Ätzung durch ein O₂-Plasma erfolgen.

Nachdem die gewünschte Strukturierung der Kanäle K1, K2, K3, K4 usw. und des Reservoirs und damit auch die Unterätzung der Schicht 6 (vgl. Fig. 2) erreicht ist, wird auf die Schicht 6 eine zweite Schicht 7 aufgebracht, z. B. wieder durch Abscheidung. Diese Schicht 7 sollte vorzugsweise ausreichend nichtkonform sein. Dadurch wird ein vollständiger Verschluß der Öffnungen O erleichtert. Die Abscheidung der Schicht 7 erfolgt so lange, bis die Öffnungen O verschlossen sind (z. B. Plasma-Si₃N₄-Abscheidung) oder wird vorher beendet (z. B. CVD-Abscheidung von Bor-Phosphor-Silikat-Glas BPSG). Der Verschluß mit BPSG wird vorzugsweise durch einen nachfolgenden Verfließprozeß bei hohen Temperaturen vollendet.

Durch das beschriebene Verfahren können geschlossene Kanäle K und Reservoirs R unter Verwendung von nur einem einzigen Substrat erzeugt werden, wobei ein mechanischer Montageprozeß von zwei Komponenten wie im Stand der Technik nicht mehr notwendig ist.

Falls erforderlich, kann zur weiteren Stabilisierung bzw. als Schutz auf die Schicht 7 eine weitere Schicht bzw. weitere Schichten aufgebracht werden. Zur Massenproduktion können selbstverständlich eine Vielzahl der in Fig. 3 dargestellten Strukturen gleichzeitig auf einem gemeinsamen Substrat hergestellt und anschließend verzeinzelt werden.

Anstelle der in den Fig. 1 bis 3 beschriebenen Ausführungsformen eines Tintenstrahldruckkopfes nach der Erfindung, bei welchem die thermischen Elemente 2 im Bereich des Kanalbodens der Kanäle K angeordnet sind, ist es auch möglich, wie die Fig. 4 und 5 zeigen, das thermische Element 2 innerhalb des Kanales K anzuordnen.

Hierfür wird, wie aus Fig. 4 ersichtlich, innerhalb des Substrates 5 eine Widerstandsschicht angeordnet, die anschließend durch Fotolithographie und Ätzung strukturiert wird. Im Ausführungsbeispiel von Fig. 4 ist die Widerstandsschicht des thermischen Elementes 2 auf etwa halber Höhe des Substrates 5 angeordnet. Hierfür wird auf eine in Fig. 4 nicht dargestellte Grundplatte zunächst das Substrat 5 zum Erreichen seiner gewünschten halben Dicke abgeschieden. Anschließend wird die Widerstandsschicht auf das Substrat 5 abgeschieden und strukturiert, wie es in Fig. 5 dargestellt ist. Das thermische Element 2 wird hierbei so gestaltet, daß innerhalb des Kanales K ein dünner Balken 2ₐ hängt, der randseitig über breitere Stege innerhalb des Substrates 5 eingehängt ist. Das thermische Element 2 liegt somit nicht am Substrat 1 an, sondern ist innerhalb des Kanales K aufgehängt, so daß die vom thermischen Element 2 erzeugte Energie vorteilhafterweise ausschließlich an die Tintenflüssigkeit innerhalb des Kanales K abgegeben werden kann. Dies setzt, wie erwähnt, voraus, daß das Substrat 5 in zwei Schritten abgeschieden wird. Beim isotropen Ätzen des Substrates 5 wird das thermische Element 2 selbsttätig freigelegt. Die in Fig. 5, die eine Draufsicht von oben entlang der Schnittlinie E-F in Fig. 4 zeigt, links und rechts des Balkens 2a befindlichen breiteren Stege dienen als Widerstandsanschlüsse und können entweder von oben oder unten kontaktiert werden. Da im Gegensatz zum Ausführungsbeispiel der Fig. 1 und 2 das thermische Element 2 der Tintenflüssigkeit ausgesetzt ist, empfiehlt es sich, das thermische Element 2 aus erosionsfestem Material, z. B. Tantal, herzustellen. Nach dem Abscheiden und Strukturieren der das thermische Element 2 bildenden Widerstandsschicht, wird der zweite Teil des Substrats 5 abgeschieden.

Im Zusammenhang mit Fig. 3 wurde erläutert, daß die oberen Enden der Kanäle K1, K2, K3 und K4 mit Austrittsöffnungen 15 versehen sind, welche auf den Stirnseiten der jeweiligen Kanäle K1, K2, K3 und K4 angeordnet sind. Die im Ausführungsbeispiel von Fig. 6 ausschnittsweise dargestellten Kanäle K1, K2 eines Tintenstrahldruckkopfes weisen an ihren Kanalenden ebenfalls Austrittsöffnungen 15 auf. Diese Austrittsöffnungen 15 sind jedoch an der oberen Kanalwandung durch kreisrunde Öffnungen gebildet. Die Austrittsöffnungen 15 befinden sich in der Schicht 6, die über dem Substrat 5 angeordnet wird. Damit die Austrittsöffnungen 15 bei dem erwähnten nachfolgenden Abscheiden der Schicht 7 nicht verschlossen werden, sind die Durchmesser der Austrittsöffnungen 15 so groß gewählt, daß zwar die Öffnungen O bei dem isotropen Ätzvorgang sicher verschlossen, die Austrittsöffnungen 15 selbst jedoch sicher nicht verschlossen werden. Die Austrittsöffnungen 15 liegen im Ausführungsbeispiel von Fig. 6 parallel zur Substratoberfläche. Die Austrittsöffnungen 15 sind vorzugsweise größer als 1,0 µm. Zweckmäßigerweise wird der Durchmesser zwischen 5 und 50 µm gewählt. Der wesentliche Vorteil dieser Austrittsöffnungen 15 ist in ihrer kreisrunden Gestalt zu sehen, die das Heraustreten eines kreisrunden Tröpfchens erlaubt, wodurch ein Punkt auf dem Papier mit exakt kreisförmiger Außenkontur gebildet werden kann. Vorteilhaft ist an diesem Ausführungsbeispiel weiter, daß die Austrittsöffnungen 15 nicht nur in einer Reihe, sondern flächig in einer Matrix angeordnet werden können. Des weiteren ist kein Sägen oder Brechen wie im Ausführungsbeispiel von Fig. 3 notwendig, wodurch eine Verunreinigung der Austrittsöffnung 15 vermieden werden kann.

In Fig. 7 ist ausschnittsweise der Tintenstrahldruckkopf im Bereich eines aus Polysilizium bestehenden thermischen Elementes 2 mit einem integrierten Transistor auf Siliziumsubstrat dargestellt. Die bereits bekannten Bezugszeichen stehen für die bekannten Teile. Der besseren Übersichtlichkeit ist auf die Darstellung des Kanales K und der Schichten 6 und 7 verzichtet worden. Das thermische Element 2 aus niedrig dotiertem Polysilizium ist randseitig von hochdotiertem Polysilizium kontaktiert. Die hochdotierten Polysiliziumabschnitte sind mit dem Bezugszeichen 31 markiert. Die beiden hochdotierten Polysiliziumabschnitte 31 sind von als Zuleitungen wirkenden Metallbahnen 30 kontraktiert. Unterhalb des thermischen Elementes 2 sind zwei wärmespeichernde Schichten 20, 21 angeordnet. Unmittelbar unterhalb des thermischen Elementes 2 befindet sich die Schicht 20, die beispielsweise aus TEOS-SiO₂ besteht. Unterhalb dieser Schicht 20 befindet sich eine weitere wärmespeichernde Schicht 21, die z. B. aus FOX-SiO₂ besteht.

Die Metallbahn 30, die an den rechten hochdotierten Polysiliziumabschnitt 31 anschließt, kontaktiert mit ihrem anderen Ende eine n⁺-dotierte Schicht, die beispielsweise den Sourceanschluß eines MOS-Transistors bildet. Die Metallbahn 30 kann aus Aluminium oder Wismut bestehen. Die aus Fig. 1 bereits bekannte Schutzschicht 3 besteht aus Plasma-SiO₂ und einer Schicht aus Plasma-Si₃N₄, die sich über die Metallbahn 30 in dem Bereich des MOS-Transistors erstreckt.

## Patentansprüche

1. Tintenstrahldruckkopf mit innerhalb eines Substrates (5) parallel zueinander angeordneten und durch Trennwände (10) getrennten Kanälen (K; K1; K2...), welche mit einer Deckelplatte (6, 7) und an einem ihrer Enden jeweils mit einer Austrittsöffnung (15) versehen sind, sowie mit einem einem jeden Kanal (K; K1, K2...) zugeordneten thermischen oder piezoelektrischen Element (2), welches bei Anregung und bei innerhalb des Kanales (K; K1, K2...) befindlicher Tintenflüssigkeit ein Ausstoßen eines Tintentröpfchens aus der Austrittsöffnung (15) bewirkt,
**dadurch gekennzeichnet**, daß die Deckelplatte (6, 7) aus mindestens zwei Schichten (6, 7) besteht, daß unmittelbar auf dem Kanal (K; K1, K2...) eine mit einer Vielzahl von über dem Kanal (K; K1, K2...) liegenden Öffnungen (O) versehene erste durch Abscheidung hergestellte Schicht (6) angeordnet ist, und daß auf der dem Kanal (K; K1, K2...) abgewandten Oberfläche der ersten Schicht (6) eine zweite durch Abscheidung hergestellte Schicht (7) aus Borphosphorsilikatglas oder Si₃N₄ angeordnet ist, die die Öffnungen (O) abdeckt.

2. Tintenstrahldruckkopf nach Anspruch 1, **dadurch gekennzeichnet,** daß innerhalb des Substrates (5) eine elektronische Ansteuerschaltung (A) integriert ist.

3. Tintenstrahldruckkopf nach Anspruch 1 oder 2, **dadurch gekennzeichnet,** daß das thermische Element (2) am Boden des Kanales (K; K1, K2...) als Heizwiderstand, der durch eine Polysiliziumschicht gebildet ist, angeordnet ist.

4. Tintenstrahldruckkopf nach Anspruch 3, **dadurch gekennzeichnet,** daß zwischen dem Kanalboden und der Polysiliziumschicht mindestens eine Schutzschicht (3, 4) angeordnet ist.

5. Tintenstrahldruckkopf nach Anspruch 1 oder 2, **dadurch gekennzeichnet,** daß das thermische oder piezoelektrische Element (2) innerhalb des Kanales (K; K1, K2...) angeordnet und randseitig an den Kanalseitenwänden aufgehängt ist, und daß das thermische oder piezoelektrische Element (2) aus erosionsfestem Material gebildet ist.

6. Tintenstrahldruckkopf nach Anspruch 3 oder 4, **dadurch gekennzeichnet,** daß auf der dem Kanalboden gegenüberliegenden Oberfläche des chemischen Elementes (2) eine wärmespeichernde Schic ht (20, 21), vorzugsweise eine Schicht aus Siliziumoxid (Si0₂) angeordnet ist.

7. Tintenstrahldruckkopf nach Anspruch 6, **dadurch gekennzeichnet,** daß die wärmespeichernde Schicht (20, 21) eine Dicke > etwa 1,0 µm aufweist.

8. Tintenstrahldruckkopf nach Anspruch 3, 4, 6 oder 7, **dadurch gekennzeichnet,** daß zwischen dem Kanalboden und dem thermischen Element (2) mindestens eine Schutzschicht (3, 4) angeordnet ist.

9. Tintenstrahldruckkopf nach Anspruch 8, **dadurch gekennzeichnet,** daß die Schutzschicht (3) aus Plasmaoxid mit einer Dicke von vorzugsweise 300 nm und Plasmanitrid mit einer Dicke von vorzugsweise 600 nm besteht.

10. Tintenstrahldruckkopf nach Anspruch 8, **dadurch gekennzeichnet,** daß über der ersten Schutzschicht (3) eine weitere Schutzschicht (4), die vorzugsweise aus gesputterten Ta besteht, angeordnet ist.

11. Tintenstrahldruckkopf nach einem der vorhergehenden Ansprüche, **dadurch gekennzeichnet,** daß der Kanal Kanalseitenwände mit einer Höhe von etwa 5µm bis 50µm aufweist.

12. Tintenstrahldruckkopf nach einem der vorhergehenden Ansprüche, **dadurch gekennzeichnet,** daß die Kanalseitenwände aus Plasmaoxid, Polysiloksanen oder Polyimid gebildet ist.

13. Tintenstrahldruckkopf nach einem der vorhergehenden Ansprüche, **dadurch gekennzeichnet,** daß die mit Öffnungen (O) versehene erste Schicht (6) der Deckelplatte eine strukturierte Plasmanitrid oder Polysiliziumschicht ist.

14. Tintenstrahldruckkopf nach einem der vorhergehenden Ansprüche, **dadurch gekennzeichnet,** daß die zweite Schicht (7) aus Borphosphorsilikatglas oder Si₃N₄ besteht.

15. Verfahren zum Herstellen eines Tintenstrahldruckkopfes nach einem der Ansprüche 1 bis 14 mit folgenden Verfahrensschritten:
- Bereitstellen eines die Höhe der Kanalseitenwände bestimmenden Substrates (5), welchem thermische oder piezoelektrische Elemente (2) im Bereich der späteren Kanäle (K; K1, K2...) zugeordnet sind;
- Abscheidung einer ersten Schicht (6) auf diesem Substrat (5);
- Strukturierung dieser ersten Schicht (6) mit einer Vielzahl von Öffnungen (O) oberhalb der späteren Kanäle (K; K1, K2...);
- isotrope Ätzung des Substrates (5) durch die Öffnungen (O) in der ersten Schicht (6) solange, bis die Kanäle (K; K1, K2...) freigelegt sind;
- Abscheidung einer zweiten Schicht (7) auf die erste Schicht (6) solange, bis die Öffnungen (O) verschlossen sind;
- Bildung von Austrittsöffnungen (15) an jeweils einem Ende der Kanäle (K; K1, K2...).

16. Verfahren nach Anspruch 15, **dadurch gekennzeichnet,** daß das Substrat (5) als Plasmaoxid, Polysiloksane oder Polyimid mit einer Dicke von etwa 5µm bis 50µm auf eine Grundplatte abgeschieden wird.

17. Verfahren nach Anspruch 15 oder 16, **dadurch gekennzeichnet,** daß die Strukturierung der ersten Schicht (6) durch Fotolithographie mit anschließendem Trockenätzen erfolgt.

18. Verfahren nach einem der Ansprüche 15 bis 17, dadurch gekennzeichnet, daß das Substrat (5) aus Plasmaoxid oder Polysiloksane und die erste Schicht (6) aus Polysilizium oder Siliziumnitrid besteht und die Strukturierung der ersten Schicht (6) durch Fotolithographie mit anschließendem isotropen Ätzen trocken mit einem fluorhaltigen Plasma in HF-Dampf oder naß mit BHF erfolgt.

19. Verfahren nach einem der Ansprüche 15 bis 17, **dadurch gekennzeichnet,** daß das Substrat (5) aus Polyimid oder einem anderen organischen Material besteht und die Strukturierung der ersten Schicht (6) durch Fotolithographie mit anschließendem isotropen Ätzen durch ein O₂-Plasma erfolgt.

20. Verfahren nach einem der Ansprüche 15 bis 19, **dadurch gekennzeichnet,** daß als zweite Schicht eine Abscheidung mit Plasma-Si₃N₄ oder eine CVD-Abscheidung von Borphosphorsilikatglas erfolgt.

21. Verfahren nach Anspruch 20, **dadurch gekennzeichnet,** daß nach der Abscheidung der zweiten Schicht (7) auf die erste Schicht (6) ein Verfließprozeß bei hohen Temperaturen durchgeführt wird.

22. Verfahren nach einem der Ansprüche 15 bis 21, **dadurch gekennzeichnet,** daß das Substrat (5) in einem ersten Schritt etwa bis zur Hälfte der gewünschten Dicke des Substrates (5) abgeschieden wird, daß in einem nachfolgenden Schritt eine Widerstandsschicht aufgebracht und diese Widerstandsschicht strukturiert wird, und daß in einem weiteren Schritt die zweite Hälfte des Substrates auf die Widerstandsschicht abgeschieden wird.

23. Verfahren nach Anspruch 22, **dadurch gekennzeichnet,** daß die Widerstandsschicht eine erosionsfeste Schicht ist.

24. Verfahren nach einem der Ansprüche 15 bis 21, **dadurch gekennzeichnet,** daß in der ersten Schicht (6) an jeweils einem Ende der Kanäle eine so große Öffnung (A) angeordnet wird, daß diese beim darauffolgenden Abscheidevorgang der zweiten Schicht (7) nicht verschlossen wird und diese Öffnungen (A) als Austrittsöffnungen (15) dienen.

## Claims

1. Ink-jet print head having channels (K; K1; K2...), which are arranged parallel to one another within a substrate (5) and are separated by partitions (10) and are provided with a cover plate (6, 7) and in each case with an outlet opening (15) at one of their ends, and also having a thermal or piezoelectric element (2) assigned to each channel (K; K1, K2...), which element, upon excitation and with ink liquid situated within the channel (K; K1, K2...), causes an ink droplet to be ejected from the outlet opening (15),
characterized in that the cover plate (6, 7) comprises at least two layers (6, 7), in that a first layer (6) produced by deposition is arranged directly on the channel (K; K1, K2...), which first layer is provided with a multiplicity of openings (O) lying above the channel (K; K1, K2...), and in that a second layer (7) produced by deposition is arranged on the surface of the first layer (6) remote from the channel (K; K1, K2...), which second layer is made of borophosphorus silicate glass or Si₃N₄ and covers the openings (O).

2. Ink-jet print head according to Claim 1, characterized in that an electronic drive circuit (A) is integrated within the substrate (5).

3. Ink-jet print head according to Claim 1 or 2, characterized in that the thermal element (2) is arranged at the bottom of the channel (K; K1, K2...) as a heating resistor formed by a polysilicon layer.

4. Ink-jet print head according to Claim 3, characterized in that at least one protective layer (3, 4) is arranged between the bottom of the channel and the polysilicon layer.

5. Ink-jet print head according to Claim 1 or 2, characterized in that the thermal or piezoelectric element (2) is arranged within the channel (K; K1, K2...) and is suspended from the side walls of the channel at the edges, and in that the thermal or piezoelectric element (2) is formed from erosion-resistant material.

6. Ink-jet print head according to Claim 3 or 4, characterized in that a heat-storing layer (20, 21), preferably a layer made of silicon oxide (SiO₂), is arranged on that surface of the chemical element (2) which is opposite to the bottom of the channel.

7. Ink-jet print head according to Claim 6, characterized in that the heat-storing layer (20, 21) has a thickness > about 1.0 µm.

8. Ink-jet print head according to Claim 3, 4, 6 or 7, characterized in that at least one protective layer (3, 4) is arranged between the bottom of the channel and the thermal element (2).

9. Ink-jet print head according to Claim 8, characterized in that the protective layer (3) is composed of plasma oxide with a thickness of preferably 300 nm and plasma nitride with a thickness of preferably 600 nm.

10. Ink-jet print head according to Claim 8, characterized in that a further protective layer (4), which is preferably composed of sputtered Ta, is arranged over the first protective layer (3).

11. Ink-jet print head according to one of the preceding claims, characterized in that the channel has channel side walls with a height of about 5 µm to 50 µm.

12. Ink-jet print head according to one of the preceding claims, characterized in that the channel side walls are formed from plasma oxide, polysiloxanes or polyimide.

13. Ink-jet print head according to one of the preceding claims, characterized in that the first layer (6) of the cover plate, which first layer is provided with openings (O), is a patterned plasma nitride or polysilicon layer.

14. Ink-jet print head according to one of the preceding claims, characterized in that the second layer (7) is composed of borophosphorus silicate glass or Si₃N₄.

15. Method of manufacturing an ink-jet print head according to one of Claims 1 to 14, having the following method steps:
- provision of a substrate (5), which determines the height of the channel side walls and to which thermal or piezoelectric elements (2) are assigned in the region of the subsequent channels (K; K1, K2...);
- deposition of a first layer (6) on this substrate (5);
- patterning of this first layer (6) with a multiplicity of openings (O) above the subsequent channels (K; K1, K2...);
- isotropic etching of the substrate (5) through the openings (O) in the first layer (6) until the channels (K; K1, K2...) are uncovered;
- deposition of a second layer (7) onto the first layer (6) until the openings (O) are closed off;
- formation of outlet openings (15) in each case at one end of the channels (K; K1, K2...).

16. Method according to Claim 15, characterized in that the substrate (5) is deposited in the form of plasma oxide, polysiloxanes or polyimide with a thickness of about 5 µm to 50 µm onto a baseplate.

17. Method according to Claim 15 or 16, characterized in that the first layer (6) is patterned by photolithography with subsequent dry etching.

18. Method according to one of Claims 15 to 17, characterized in that the substrate (5) is composed of plasma oxide or polysiloxanes and the first layer (6) is composed of polysilicon or silicon nitride, and the first layer (6) is patterned by photolithography with subsequent isotropic etching, dry using a fluorine-containing plasma in HF vapour or wet using BHF.

19. Method according to one of Claims 15 to 17, characterized in that the substrate (5) is composed of polyimide or another organic material, and the first layer (6) is patterned by photolithography with subsequent isotropic etching by means of an O₂ plasma.

20. Method according to one of Claims 15 to 19, characterized in that a deposition with plasma Si₃N₄ or a CVD deposition of borophosphorus silicate glass is effected as the second layer.

21. Method according to Claim 20, characterized in that after the second layer (7) has been deposited onto the first layer (6), a flow process at high temperatures is carried out.

22. Method according to one of Claims 15 to 21, characterized in that, in a first step, the substrate (5) is deposited approximately up to half of the desired thickness of the substrate (5), in that, in a subsequent step, a resistive layer is applied and this resistive layer is patterned, and in that, in a further step, the second half of the substrate is deposited onto the resistive layer.

23. Method according to Claim 22, characterized in that the resistive layer is an erosion-resistant layer.

24. Method according to one of Claims 15 to 21, characterized in that an opening (A) is arranged in the first layer (6) in each case at one end of the channels, which opening is large enough that it is not closed off during the subsequent process of depositing the second layer (7), and these openings (A) serve as outlet openings (15).

## Revendications

1. Tête d'impression à jet d'encre avec des canaux (K ; K1, K2...) disposés parallèlement les uns par rapport aux autres au sein d'un substrat (5) et séparés par des parois de séparation (10), qui sont dotés d'une plaque formant couvercle (6, 7) et à l'une de leurs extrémités à chaque fois d'une ouverture de sortie (15), ainsi que d'un élément thermique ou piézo-électrique (2) associé à chaque canal (K ; K1, K2), qui procède, lors d'une stimulation et avec un liquide d'encre se trouvant à l'intérieur du canal (K ; K1, K2...), à l'expulsion d'une petite goutte d'encre hors de l'ouverture de sortie (15), caractérisée en ce que la plaque formant couvercle (6, 7) se compose d'au moins deux couches (6, 7), en ce qu'est disposée directement sur le canal (K ; K1, K2 ...) une première couche (6) produite par dépôt, dotée d'une multiplicité d'ouvertures (O) situées au-dessus du canal (K ; K1, K2 ...), et en ce que sur la surface opposée au canal (K ; K1, K2 ...) de la première couche (6) est disposée une deuxième couche produite par dépôt (7) en verre de silicate phosphoborique ou en Si₃N₄, qui recouvre les ouvertures (O).

2. Tête d'impression à jet d'encre selon la revendication 1, caractérisée en ce qu'un montage d'amorçage électronique (A) est intégré au sein du substrat (5).

3. Tête d'impression à jet d'encre selon la revendication 1 ou 2, caractérisée en ce que l'élément thermique (2) est disposé au fond du canal (K ; K1, K2 ...) comme résistance chauffante, qui est formée par une couche de polysilicium.

4. Tête d'impression à jet d'encre selon la revendication 3, caractérisée en ce qu'entre le fond du canal et la couche de polysilicium est disposée au moins une couche protectrice (3, 4).

5. Tête d'impression à jet d'encre selon la revendication 1 ou 2, caractérisée en ce que l'élément thermique ou piézo-électrique (2) est disposé au sein du canal (K ; K1, K2 ...) et est suspendu sur les bords aux parois latérales de canal, et en ce que l'élément thermique ou piézo-électrique (2) est formé de matière résistant à l'érosion.

6. Tête d'impression à jet d'encre selon la revendication 3 ou 4, caractérisée en ce que sur la surface, opposée au fond du canal, de l'élément chimique (2) est disposée une couche accumulant la chaleur (20, 21), de préférence une couche en oxyde de silicium (SiO₂).

7. Tête d'impression à jet d'encre selon la revendication 6, caractérisée en ce que la couche accumulant la chaleur (20, 21) présente une épaisseur > 1,0 µm environ.

8. Tête d'impression à jet d'encre selon la revendication 3, 4, 6 ou 7, caractérisée en ce qu'entre le fond du canal et l'élément thermique (2) est disposée au moins une couche protectrice (3, 4).

9. Tête d'impression à jet d'encre selon la revendication 8, caractérisée en ce que la couche protectrice (3) se compose d'oxyde de plasma avec une épaisseur de 300 nm de préférence et de nitrure de plasma avec une épaisseur de 600 nm de préférence.

10. Tête d'impression à jet d'encre selon la revendication 8, caractérisée en ce qu'une autre couche protectrice (4), qui se compose de préférence de Ta pulvérisé cathodiquement, est disposée par-dessus la première couche protectrice (3).

11. Tête d'impression à jet d'encre selon l'une des revendications précédentes, caractérisée en ce que le canal présente des parois latérales de canal avec une hauteur de 5 µm à 50µm environ.

12. Tête d'impression à jet d'encre selon l'une des revendications précédentes, caractérisée en ce que les parois latérales de canal sont formées d'oxyde de plasma, de polysiloxane ou de polyimide.

13. Tête d'impression à jet d'encre selon l'une des revendications précédentes, caractérisée en ce que la première couche (6), dotée d'ouvertures (0), de la plaque formant couvercle est une couche de nitrure de plasma ou de polysilicium structurée.

14. Tête d'impression à jet d'encre selon l'une des revendications précédentes, caractérisée en ce que la deuxième couche (7) se compose de verre de silicate phosphoborique ou de Si₃N₄.

15. Procédé de fabrication d'une tête d'impression à jet d'encre selon l'une des revendications 1 à 14 comprenant les étapes de fabrication suivantes :
- mise à disposition d'un substrat (5) déterminant la hauteur des parois latérales de canal, auquel sont associés des éléments thermiques ou piézo-électriques (2) dans la zone des canaux ultérieurs (K ; K1, K2 ...) ;
- dépôt d'une première couche (6) sur ce substrat (5) ;
- structuration de cette première couche (6) avec une multiplicité d'ouvertures (O) au-dessus des canaux ultérieurs (K ; K1, K2 ...).
- attaque isotrope du substrat (5) par les ouvertures (O) situées dans la première couche (6) jusqu'à ce que les canaux (K ; K1, K2 ...) soient mis à découvert;
- dépôt d'une deuxième couche (7) sur la première couche (6) jusqu'à ce que les ouvertures (O) soient obturées ;
- formation d'ouvertures de sortie (15) à chaque fois à une extrémité des canaux (K ; K1, K2 ...).

16. Procédé selon la revendication 15, caractérisé en ce que le substrat (5) est déposé sur une plaque de base comme oxyde de plasma, polysiloxane ou polyimide avec une épaisseur de 5 µm à 50 µm environ.

17. Procédé selon la revendication 15 ou 16, caractérisé en ce que la structuration de la première couche (6) se fait par photolithographie suivie d'une attaque à sec.

18. Procédé selon l'une des revendications 15 à 17, caractérisé en ce que le substrat (5) se compose d'oxyde de plasma ou de polysiloxane et la première couche (6) de polysilicium ou de nitrure de silicium et en ce que la structuration de la première couche (6) se fait par photolithographie suivie d'une attaque isotrope à sec avec un plasma à base de fluor dans une vapeur HF ou de manière humide avec BHF.

19. Procédé selon l'une des revendications 15 à 17, caractérisé en ce que le substrat (5) se compose de polyimide ou d'une autre matière organique et en ce que la structuration de la première couche (6) se fait par photolithographie suivie d'une attaque isotrope par un plasma O₂.

20. Procédé selon l'une des revendications 15 à 19, caractérisé en ce qu'un dépôt au plasma Si₃N₄ ou un dépôt en phase gazeuse de verre de silicate phosphoborique a lieu comme deuxième couche.

21. Procédé selon la revendication 20, caractérisé en ce qu'après le dépôt de la deuxième couche (7) sur la première couche (6), un processus de fusion est mis en oeuvre à haute température.

22. Procédé selon l'une des revendications 15 à 21, caractérisé en ce que le substrat (5) est déposé dans une première étape jusqu'à la moitié de l'épaisseur souhaitée du substrat (5), en ce qu'à une étape suivante est appliquée une couche de résistance et cette couche de résistance est structurée, et en ce qu'à une autre étape la deuxième moitié du substrat est déposée sur la couche de résistance.

23. Procédé selon la revendication 22, caractérisé en ce que la couche de résistance est une couche résistant à l'érosion.

24. Procédé selon l'une des revendications 15 à 21, caractérisé en ce que dans la première couche (6) est disposée à chaque fois à une extrémité des canaux une si grande ouverture (A) que celle-ci n'est pas obturée lors du processus de dépôt postérieur de la deuxième couche (7) et en ce que ces ouvertures (A) servent d'ouvertures de sortie (15).
